# EUROPÄISCHE PATENTSCHRIFT

(11) **EP 0 773 476 B1**
(45) Veröffentlichungstag und Bekanntmachung des Hinweises auf die Patenterteilung: **12.06.2002**
(21) Anmeldenummer: 96117260.8
(22) Anmeldetag: 28.10.1996
(51) Int. Cl.: G03D 3/13

(54) **Verarbeitungsvorrichtung für fotografische Materialien**
Processing apparatus for photographic materials
Dispositif de traitement pour des matériaux photographiques

(30) Priorität: 08.11.1995 DE 19541559
(43) Veröffentlichungstag der Anmeldung: 14.05.1997
(73) Patentinhaber: AGFA-GEVAERT, 2640 Mortsel (BE)
(72) Erfinder: Wernicke,Ubbo, Dr., 51503 Rösrath (DE)

(56) Entgegenhaltungen:
- DE-A- 1 497 447
- DE-A- 2 615 932
- DE-A- 3 230 175

## Beschreibung

Die Erfindung betrifft eine Vorrichtung und ein Verfahren zur nasschemischen Verarbeitung eines fotografischen Materials, insbesondere eines Farbnegativmaterials, das auf einem Träger wenigstens eine Silberhalogenidemulsionsschicht enthält und mit den Schritten Entwickeln, gegebenenfalls Bleichen, Fixieren, Wässern oder Stabilisieren verarbeitet wird, wobei Bleichen und Fixieren zum Bleichfixieren zusammengefasst werden können.

Insbesondere betrifft die Erfindung eine solche Vorrichtung, die besonders platzsparend aber dennoch leistungsfähig ist und sich durch besonders sparsamen Chemikalienverbrauch auszeichnet. Solche als "Minilab" bezeichneten Vorrichtungen sind vielfach in Gebrauch und werden zur Herstellung von Abzügen durch Verarbeitung des belichteten fotografischen Materials eingesetzt. Diese Minilabs führen bei Verarbeitung eines farbfotografischen Materials, insbesondere eines farbfotografischen Papieres üblicherweise 5 Bearbeitungsstufen durch: Farbentwickeln, Bleichen, Fixieren, Stabilisieren und Trocknen.

Aus EP 501 273 ist eine solche Verarbeitungsmaschine bekannt. In einem Tank befindet sich ein sogenanntes "Rack", d.h. ein Gerüst, an dem mehrere Walzenpaare senkrecht übereinander angebracht sind, wobei die Achsen der Walzen parallel zur Horizontalen und die Walzen eines jeden Walzenpaares parallel zueinander angeordnet sind.

Unter dem obersten Walzenpaar ist eine Flüssigkeitszufuhr vorgesehen. Das fotografische Material wird durch die Walzenpaare nach oben geführt, bevor es in den nächsten Tank oder in die Trocknung geleitet wird.

Durch die Flüssigkeitszufuhr ergibt sich von Walzenpaar zu Walzenpaar eine Reinigungsgegenstromkaskade. Die Vorrichtung gestattet somit eine erhebliche Chemikalieneinsparung durch Vermeidung der Chemikalienverschleppung in den nächsten Tank und gestattet eine kompakte Bauweise.

Problem dieser Vorrichtung ist, dass bei Zeiten des Stillstandes die Walzenpaare trocken laufen. Wenn man das verhindern möchte, muss, auch wenn kein Fotomaterial entwickelt wird, dauernd von oben mit Flüssigkeit beträufelt werden, wodurch sich der Flüssigkeitsverbrauch unakzeptabel erhöht.

DE 32 30 175 A beschreibt eine Vorrichtung zur Nassbehandlung fotografischer Schichtträger mit mehreren horizontal zueinander angebrachten Walzenpaaren, durch die der fotografische Schichtträger geführt wird, die in einer gemeinsamen, mit Nassbehandlungsflüssigkeit gefüllten Wanne liegen, wobei die Behandlungsflüssigkeit quer zur Transportrichtung des Materials geführt wird. Eine Kaskade ergibt sich so nicht.

DE 14 97 447 A beschreibt eine ähnliche Vorrichtung, bei der die untere Walze jedes Walzenpaares im wesentlichen in einer Ausbuchtung des Schalenbodens liegt und die obere Walze in Transportrichtung derart versetzt angeordnet ist, dass der Schichtträger in Richtung des Wannenbodens gelenkt wird. Es soll vermieden werden, dass der Schichtträger innerhalb eines Behandlungsschrittes mit Luft in Berührung kommt. Eine Kaskade ergibt sich so nicht.

DE 26 15 932 beschreibt eine horizontale Schale, durch die mittels eines endlosen Bandes das Material geführt wird. Auch so ergibt sich keine Kaskade.

Aufgabe der vorliegenden Erfindung ist, den Nachteil der Vorrichtung der EP 501 273 zu beseitigen, ohne deren Vorteile zu verlieren.

Diese Aufgabe wird dadurch gelöst, dass das fotografische Material nach der Belichtung in wenigstens einem, vorzugsweise in jedem Verarbeitungsschritt mit der Schichtseite an einer Vielzahl von drehbaren Walzen im Kontakt mit diesen Walzen geführt wird, wobei die Walzen auf 30 bis 300° ihres Umfangs in der Weise ummantelt sind, dass die in dem Raum zwischen Walze und Ummantelung befindliche Verarbeitungsflüssigkeit nicht vollständig abfließen kann, dadurch gekenzeichnet, dass die Walzen der Racks auf einer Geraden liegen, die zur Horizontalen einen Winkel von 45 bis 90° einschließt.

Das fotografische Material wird in Kontakt mit den Walzen in den nicht ummantelten Bereichen geführt. Vorzugsweise ist wenigstens die Hälfte der Walzen in der beschriebenen Weise ummantelt.

Umso größer der Winkel ist, umso größer muss auch der Grad der Ummantelung sein, damit die erfindungsgemäßen Vorteile erzielt werden. Vorzugsweise beträgt der Winkel 80 bis 90°.

Eine Verarbeitungsstufe umfasst insbesondere 2 bis 100 Walzen, vorzugsweise 5 bis 50 Walzen.

Der Raum zwischen Walze und Ummantelung wird klein gehalten; der Abstand beträgt insbesondere 0,5 bis 20 mm, vorzugsweise 1 bis 10 mm.

An den Seiten, d.h. über den Stirnflächen der Walzen ist die Ummantelung geschlossen und weist lediglich Öffnungen für die Walzenachsen auf, die gegen die Walzenachsen abgedichtet sind.

Die Ummantelungen zwischen zwei aufeinanderfolgenden Walzen einer Verarbeitungsstufe sind vorzugsweise miteinander verbunden, beispielsweise durch Bleche, die seitliche Bandleisten aufweisen.

Zugeführte Flüssigkeit verbleibt im Zwischenraum zwischen den Walzen und der Ummantelung.

Damit die Schichtseite des fotografischen Materials mit der Walzenoberfläche in ausreichenden Kontakt kommt, ist ein Vorrichtungsteil so zur Rückseite des fotografischen Materials angeordnet, dass der gewünschte Kontakt automatisch erfolgt.

Dieser Vorrichtungsteil kann ein Leitblech sein, ein Leitblech mit Noppen auf der Oberfläche, eine Vielzahl kleiner Rollen oder eine Vielzahl von Walzen von der Art, wie sie die Schichtseite berühren, die auf gleicher Höhe angebracht sind wie die schichtseitigen Walzen oder versetzt zu diesen, wobei auch diese Walzen ummantelt sein können, wenn zum Beispiel ein Röntgenmaterial verarbeitet wird, das üblicherweise auf beiden Seiten des Trägers eine lichtempfindliche Silberhalogenidemulsionsschicht aufweist.

Wenn weitere Flüssigkeit dem System unter der obersten Walze zugeführt wird, entsteht in der entsprechenden Ummantelung ein Überlauf, der dann zur nächstniedrigeren Walzenummantelung geleitet wird.

Wenn das Rack mit einer Steigung, z.B. 90° betrieben wird, ergibt sich für die am oberen Ende des Racks zugeführte Flüssigkeit eine Fließrichtung durch Gefälle, wobei die Flussrichtung wahlweise der Lauf-Richtung des Fotomaterials gleich- oder entgegengesetzt ist.

Für den Fall von Walzenpaaren ist bevorzugt mindestens eine Walze eines Walzenpaares in einem Langloch geführt, damit sich die Walzen durch ihr Eigengewicht berühren und nachgeben, wenn das Fotomaterial zwischen den Walzenpaaren transportiert wird.

Gegebenenfalls kann der Druck mit dem sich die Walzen berühren durch Federn an den Achsenpaaren verstärkt werden.

Wenn nur schichtseitig Walzen vorgesehen sind, werden diese bevorzugt in einem Langloch geführt, um den gleichen Effekt hervorzurufen.

Die Vorteile der erfindungsgemäßen Bauweise sind:
1. Äußerst geringes Chemikalienvolumen im Einsatz. Es wird nur der untere Zwischenraum zwischen Ummantelung und Walzen gefüllt.
   Daher ist die Vorrichtung auch für eine Einmal-Entwicklung geeignet.
2. Durch den "Massageeffekt" der vielen Walzen ist keine Umpumpung erforderlich.
3. Die Temperierung kann zentral für alle Bäder erfolgen und zwar von außen durch die Wandung der Ummantelung hindurch.

Eine Ausführung der Erfindung wird anhand der Figur näher erläutert:

Fig. 1 zeigt einen Schnitt durch ein Rack gemäß der Erfindung.

Fig. 1 zeigt ein Rack einer Verarbeitungsstufe, bei dem das fotografische Material 1 in Pfeilrichtung zwischen einer Reihe von Walzenpaaren 2 transportiert wird. Die Walzen sind mit Ummantelungen 3 versehen, wobei die Ummantelungen zweier aufeinanderfolgender Walzen durch Bleche 4 miteinander verbunden sind. Der dadurch entstehende Raum 5 wird durch stirnseitige zu den Walzen angeordnete Wände (nicht gezeigt) geschlossen und dient zur Aufnahme einer Flüssigkeit, z.B. einer Entwicklungs-, Bleichfixier- oder Stabilisierlösung. Das Rack kann (wie dargestellt) horizontal angeordnet sein oder mit einem beliebigen Winkel bis zur Vertikalen. Das Rack kann in einen durch die Wände 6 und 7 angedeuteten Raum eingeschlossen sein, der gewünschtenfalls temperiert wird, so dass der Prozess exakt bei der vorgegebenen Temperatur abläuft.

Durch die Ummantelungen sind die Walzen stets wenigstens teilweise mit Flüssigkeit benetzt. In Zeiten der Nichtbenutzung, in denen die Verarbeitungslösungen aber nicht entfernt werden sollen, können die Walzen mit geringem Energieaufwand gedreht werden, um das Trockenfallen der nicht benetzten Walzenoberfläche zu verhindern.

Die Erfindung betrifft weiterhin ein Verfahren zur nasschemischen Verarbeitung eines fotografischen Materials, wobei das Material in wenigstens einem Verarbeitungsschritt eine multiple Kaskade durchläuft, die durch eine Vielzahl von drehbaren Walzen gebildet wird, wobei jede Kaskadenstufe durch eine Walze definiert wird, die auf 30 bis 300° ihres Umfangs in der Weise ummantelt ist, dass die in dem Raum zwischen Walze und Ummantelung befindliche Verarbeitungsflüssigkeit nicht vollständig abfließen kann, dadurch gekennzeichnet, dass das Material mit der Schichtseite in Kontakt mit den Walzen geführt wird, dass das Volumen in dem Raum zwischen Ummantelung und Walze, das ständig mit Verarbeitungsflüssigkeit gefüllt ist, 0,2 bis 5 ml/cm Materialbreite beträgt, dass das Material zwischen den Kaskadenstufen nicht in die Behandlungsflüssigkeit eintaucht, dass wenigstens 50 % der Walzen des Verarbeitungsschrittes nur teilweise in die Behandlungslösung eintauchen und dass die multiple Kaskade einen Winkel von 45 bis 90° zur Horizontalen einschließt.

Fotografische Materialien, die in der erfindungsgemäßen Vorrichtung und/oder nach dem erfindungsgemäßen Verfahren verarbeitet werden können, sind z.B. Schwarz-Weiß-Film, Schwarz-Weiß-Papier, Farbnegativfilm, Farbumkehrfilm und farbfotografisches Papier.

### Beispiel 1 (Vergleich)

Ein handelsübliches Fotopapier, z.B. Agfacolor Typ 10 wird nach dem standardisierten Entwicklungsprozess Kodak RA 4 maschinell verarbeitet.

Das Fotomaterial wird dabei durch sechs verschiedene Tanks geführt:

| | | | |
|---|---|---|---|
| Entwickeln | 45 sek. | 38°C | Tank 1 |
| Bleichfixieren | 45 sek. | 38°C | Tank 2 |
| Stabilisieren | Stufe 1 | 22,5 sek. | Tank 3 |
| | Stufe 2 | 22,5 sek. | Tank 4 |
| | Stufe 3 | 22,5 sek. | Tank 5 |
| | Stufe 4 | 22,5 sek. | Tank 6 |
| Trocknen | | | |

Das Tankvolumen der Tanks 1 und 2 beträgt 20 l.

Das Tankvolumen der Tanks 3 bis 6 beträgt 10 l.

Die Stabilisierung erfolgt in einer 4-stufigen Gegenstromkaskade.

Bei der vorgeschriebenen Regenerierquote von 250 ml/m² und einer Verschleppungsrate von 50 ml/m² erfolgt je Stabilisierungsstufe eine Verdünnung des eingeschleppten Bleichfixierbades auf 1/6. In erster Näherung beträgt der Gehalt an Bleichfixierbad in Stufe 4 daher weniger als 1/1 000 der Konzentration im Tank 2 im Gleichgewichtszustand der Regenerierung, d.h. nach Durchsatz von etwa 100 m² Colorpapier.

Die Sauberkeit des Fotomaterials, d.h. die Abwesenheit von Eisenkomplexen und Silberthiosulfatkomplexen aus dem Bleichfixierbad ist entscheidend für die Haltbarkeit des Fotomaterials bei Lagerung - besonders bei feuchtwarmer Lagerung.

Wird daher im bestehenden Verarbeitungssystem die Stabilisierung von 90 auf 45 sek. durch Halbierung der Verweilzeit pro Stufe verkürzt, so kommt es zu einer starken Beeinträchtigung der Bildweißen bei einer Lagerung von 40 Tagen bei 35°C und 90 % rel. Luftfeuchtigkeit.

Messung der Minimaldichte von Agfacolor Typ 10 nach 40 Tagen 35 °C / 90 % r. F.

| | Blau | Grün | Rot |
|---|---|---|---|
| Stabilisierung 90 sek. | 0,17 | 0,16 | 0,11 |
| Stabilisierung 66 sek. | 0,21 | 0,18 | 0,12 |
| Stabilisierung 45 sek. | 0,26 | 0,20 | 0,13 |

### Beispiel 2 (Erfindung)

Das Fotomaterial wird wie in Beispiel 1 entwickelt und bleichfixiert, danach durchläuft es 45 sek. senkrecht von unten nach oben ein erfindungsgemäßes Rack mit 18 Walzenpaaren gemäß Fig. 1, die jeweils nur teilweise in die Stabilisierlösung eintauchen. Die Regenerierquote beträgt wie in Beispiel 1 250 ml/m². Die Walzenpaare sind 120° ummantelt. Der Abstand von Ummantelung zur Walzenoberfläche beträgt jeweils 2 mm. Die Ummantelung wird derart angeordnet, dass das Flüssigkeitsvolumen der Stabilisierlösung pro cm Materialbreite, das nicht ablaufen kann, 2,7 ml beträgt.

Die Minimaldichten betragen bei einer Lagerung von 40 Tagen bei 35°C / 90 % r. F. trotz der verkürzten Stabilisierzeit:

| Blau | Grün | Rot |
|---|---|---|
| 0,17 | 0,16 | 0,11 |

## Patentansprüche

1. Vorrichtung zur nasschemischen Verarbeitung eines fotografischen Materials, die in wenigstens einer Verarbeitungsstufe ein Rack mit einer Vielzahl von drehbaren Walzen, die das Material mit seiner Schichtseite berühren, enthält, wobei die Walzen auf 30 bis 300° ihres Umfangs in der Weise ummantelt sind, dass die in dem Raum zwischen Walze und Ummantelung befindliche Verarbeitungsflüssigkeit nicht vollständig abfließen kann, **dadurch gekennzeichnet, dass** die Walzen des Racks auf einer Geraden liegen, die zur Horizontalen einen Winkel von 45 bis 90° einschließt.

2. Vorrichtung nach Anspruch 1, **dadurch gekennzeichnet, dass** die Ummantelungen aufeinanderfolgender Walzen einer Verarbeitungsstufe miteinander verbunden sind.

3. Vorrichtung nach Anspruch 1, **dadurch gekennzeichnet, dass** die Zahl der Walzen 2 bis 100 und der Abstand zwischen Walzenoberfläche und Ummantelung 0,5 bis 20 mm beträgt.

4. Verfahren zur nasschemischen Verarbeitung eines fotografischen Materials, wobei das Material in wenigstens einem Verarbeitungsschritt eine multiple Kaskade durchläuft, die durch eine Vielzahl von drehbaren Walzen gebildet wird, wobei jede Kaskadenstufe durch eine Walze definiert wird, die auf 30 bis 300° ihres Umfangs in der Weise ummantelt ist, dass die in dem Raum zwischen Walze und Ummantelung befindliche Verarbeitungsflüssigkeit nicht vollständig abfließen kann, **dadurch gekennzeichnet, dass** das Material mit der Schichtseite in Kontakt mit den Walzen geführt wird, dass das Volumen in dem Raum zwischen Ummantelung und Walze, das ständig mit Verarbeitungsflüssigkeit gefüllt ist, 0,2 bis 5 ml/cm Materialbreite beträgt, dass das Material zwischen den Kaskadenstufen nicht in die Behandlungsflüssigkeit eintaucht, dass wenigstens 50 % der Walzen des Verarbeitungsschrittes nur teilweise in die Behandlungslösung eintauchen und dass die multiple Kaskade einen Winkel von 45 bis 90° zur Horizontalen einschließt.

## Claims

1. A device for the wet-chemical processing of a photographic material, in which at least one processing stage comprises a rack having a plurality of rotatable rollers contacting the emulsion side of the material, said rollers being encased over 30 to 300° of their circumference in such a way that processing liquid present in the space between roller and casing cannot fully escape, **characterised in that** the rollers of the rack are arranged in a straight line that is inclined at an angle of 45 to 90° to the horizontal.

2. A device according to claim 1, **characterised in that** the casings of successive rollers of a processing stage are connected to one another.

3. A device according to claim 1, **characterised in that** the number of rollers is 2 to 100 and **in that** the distance between roller surface and casing is 0.5 to 20 mm.

4. A process for the wet-chemical processing of a photographic material, said material passing through a multiple cascade consisting of a plurality of rotatable rollers in at least one processing step, each cascade stage being defined by a roller being encased over 30 to 300° of its circumference in such a way that processing liquid present in the space between roller and casing cannot fully escape, **characterised in that** said material is guided in such a way that its emulsion side is in contact with the rollers, **in that** the volume in the space between casing and roller that is constantly filled with processing liquid is in the range of 0.2 to 5 ml/cm material width, **in that** the material is not immersed in the processing liquid between the cascade stages, **in that** at least 50% of the rollers of the processing step are only partially immersed in the processing solution and **in that** the multiple cascade is inclined at an angle of 45 to 90° to the horizontal.

## Revendications

1. Dispositif de traitement chimique humide pour matériaux photographiques, dans lequel au moins une étape de traitement comporte un rack avec une multiplicité de rouleaux rotatifs qui viennent au contact de la face émulsionnée du matériau, lesdits rouleaux étant chemisés sur 30 à 300° de leur circonférence de telle sorte que le liquide de traitement présent dans l'espace entre le rouleau et la chemise ne puisse pas s'écouler complètement, **caractérisé en ce que** lesdits rouleaux du rack sont disposés en ligne droite qui est inclinée de 45 à 90° sur l'horizontale.

2. Dispositif selon la revendication 1, **caractérisé en ce que** les chemises de rouleaux consécutives d'une étape de traitement sont reliées les unes aux autres.

3. Dispositif selon la revendication 1, **caractérisé en ce que** le nombre de rouleaux est de 2 à 100 et **en ce que** la distance entre la surface des rouleaux et la chemise est de 0,5 à 20 mm.

4. Procédé de traitement chimique humide pour matériaux photographiques, ledit matériau parcourant une cascade multiple constituée d'une multiplicité de rouleaux rotatifs dans au moins une phase de traitement, chaque étape de cascade étant définie par un rouleau chemisé sur 30 à 300° de sa circonférence de telle sorte que le liquide de traitement présent dans l'espace entre le rouleau et la chemise ne puisse pas s'écouler complètement, **caractérisé en ce que** ledit matériau est guidé avec sa face émulsionnée en contact des rouleaux, **en ce que** le volume dans l'espace entre chemise et rouleau qui est constamment remplie de liquide de traitement varie de 0,2 à 5 ml/cm de largeur de matériau, **en ce que** ledit matériau n'est pas immergé dans ledit liquide de traitement entre les étapes de la cascade, **en ce qu'**au moins 50% desdits rouleaux de la phase de traitement ne sont que partiellement immergés dans la solution de traitement et **en ce que** la cascade multiple est inclinée de 45 à 90° sur l'horizontale.
